# EUROPÄISCHE PATENTSCHRIFT

(11) **EP 1 162 403 B1**
(45) Veröffentlichungstag und Bekanntmachung des Hinweises auf die Patenterteilung: **22.09.2004**
(21) Anmeldenummer: 01890159.5
(22) Anmeldetag: 25.05.2001
(51) Int. Cl.: F23D 11/44

(54) **Verdampferkammer für Ölverdampfer-Vormischbrenner**
Evaporation chamber for premix fuel oil burner
Chambre d'évaporation pour brûleur au fioul à prémélange

(30) Priorität: 07.06.2000 AT 9942000
(43) Veröffentlichungstag der Anmeldung: 12.12.2001
(73) Patentinhaber: Windhager Zentralheizung Aktiengesellschaft, 5201 Seekirchen (AT)
(72) Erfinder: Goiginger, Josef, 5201 Seekrichen (AT); Metz, Thomas, 5201 Seekirchen (AT)
(74) Vertreter: Hübscher, Helmut, Dipl.-Ing.

(56) Entgegenhaltungen:
- WO-A-00/12935
- US-A- 4 265 614
- US-A- 4 758 153
- PATENT ABSTRACTS OF JAPAN vol. 008, no. 094 (M-293), 28. April 1984 (1984-04-28) & JP 59 009418 A (SANYO DENKI KK;OTHERS: 01), 18. Januar 1984 (1984-01-18)

## Beschreibung

Die Erfindung bezieht sich auf eine Verdampferkammer gemäß dem Oberbegriff des Patentanspruches 1.

Eine entsprechende Verdampferkammer ist dem Prinzip nach aus einem Brenner nach der WO 0012935 A bekannt. Bei derartigen Brennern wird die nach Leistung des Brenners dosierte Ölmenge in der Verdampferkammer verteilt, durch Wärmezufuhr zur Verdampfung gebracht und mit der von einem Gebläse zugeführten Verbrennungsluft noch innerhalb des auch unter der Bezeichnung "Flammenhafter" bekannten Brennerrohres gemischt. An den Wandungsöffnungen des Brennerrohres tritt das Öldampf-Luftgemisch aus, wird gezündet und zur Verbrennung gebracht. Die für die Verdampfung des Heizöles benötigte Wärmeenergie wird in der Startphase durch die elektrische Widerstandsheizung erzeugt und während des Normalbetriebes durch Aufheizung der Verdampferkammer über die umgeleiteten heißen Verbrennungsgase bzw. Flammen zugeführt. Die bekannte Verdampferkammer hat einen relativ geringen Wärmewirkungsgrad der Elektroheizung für die Verdampfung und benötigt daher eine höhere elektrische Anschlußleistung. Überdies muß auch ein relativ größerer Anteil der heißen Verbrennungsgase zu der Außenseite der Verdampferkammer umgeleitet werden, um im Dauerbetrieb die ausreichende Verdampfung und Vorerhitzung des Heizöles zu gewährleisten.

Aus der DE 42 38 718 A ist die zweiteilige Ausführung der Verdampferkammer bekannt. Die auch hier vorgesehene elektrische Widerstandsheizung ist in Form von Rohrheizkörpern in an der Unterseite des Unterteiles vorgesehene Nuten eingesetzt. Dieser Unterteil ist vom angesetzten Mantel durch eine isolierende Zwischenlage getrennt, so daß die Heizung im wesentlichen nur zur Erhitzung des Unterteiles dient.

Nach der JP 59009418 A ist bei einer ebenfalls zweiteiligen Verdampferkammer die Heizung in nach unten offenen Nuten eines gegenüber dem schalenförmigen Unterteil verdickten Mantelteiles angebracht.

Zur Verbesserung des Wärmeüberganges der heißen Verbrennungsgase auf den Mantel der Verdampferkammer ist es schließlich aus der EP 0 220 384 A bekannt, diesen Mantel mit die Wärmeübergangsfläche vergrößernden Rippen zu versehen.

Aufgabe der Erfindung ist es demnach, eine Verdampferkammer zu schaffen, die bei hoher Ausnützung der zugeführten elektrischen Energie für die Verdampfungsaufgabe eine geschützte Unterbringung der elektrischen Widerstandsheizung gewährleistet und auch beim Dauerbetrieb eine gleichmäßige Erwärmung der Innenseite der Verdampferkammer unter Vermeidung von Versottungen ergebenden Überhitzungsstellen ermöglicht sowie bei diesem Dauerbetrieb die Einbringung hinreichend hoher, z. B. in der Größenordnung von 350 °C liegender Erhitzungstemperaturen der Verdampferkammer aus der Verbrennung sichert.

Die gestellte Aufgabe wird durch die Merkmale des Patentanspruches 1 gelöst.

Bei der erfindungsgemäßen Ausführung ist die Elektroheizung durch den geschlossenen Kanal vor äußeren Einflüssen geschützt und gewährleistet eine günstige Erwärmung beider Teile der Verdampferkammer. Durch den die Verdampferkammer mit Abstand umschließenden Isolationsring wird beim Dauerbetrieb der Anteil der zur Erhitzung der Verdampferkammer vom Brennerrohr abzuleitenden heißen Verbrennungsgase verringert und eine Abkühlung dieser Gase an Wärmetauscherflächen eines Kessels od. dgl., in den der Brenner eingebaut wird, weitgehend vermieden.

Zur Verbesserung des Wärmeüberganges kann der Mantel der Verdampferkammer gemäß Anspruch 2 ausgebildet werden.

Die üblicherweise für die Herstellung der Verdampferkammer eingesetzten Materialien, nämlich hitzebeständiger Stahlguß oder spanabhebend bearbeiteter hitzebeständiger Stahl, haben an sich einen relativ geringen Emissionsgrad für Strahlungswärme. Es wird deshalb eine Weiterbildung gemäß Anspruch 3 vorgesehen. Diese Oberflächenbeschichtung kann eine Pulverbeschichtung oder auch eine möglichst dunkle Oxidationsschicht sein.

Weitere Einzelheiten und Vorteile des Erfindungsgegenstandes entnimmt man der nachfolgenden Zeichnungsbeschreibung.

In der Zeichnung ist der Erfindungsgegenstand beispielsweise veranschaulicht. Es zeigen
- Fig. 1: in schematisierter Darstellungsweise einen Teillängsschnitt durch einen mit einem Ölverdampfer-Vormischbrenner ausgestatteten Heizungskessel,
- Fig. 2: eine Ausführungsform der Verdampferkammer im Längsschnitt nach der Linie II-II der Fig. 3,
- Fig. 3: eine Draufsicht auf die Verdampferkammer nach Fig. 2 und
- Fig. 4: eine Ausführungsvariante des Ausleitungsbereiches der Heizeinrichtung in der Fig. 3 entsprechender Darstellungsweise.

In einen Heizungskessel 1 ist ein Ölverdampfer-Vormischbrenner 2 eingesetzt, der im wesentlichen aus einer Luftzuführungseinrichtung mit Gebläse 3, einer Brennstoffzufuhreinrichtung 4 und einer Verdampferkammer 5 besteht, die eine Bodenöffnung 6 für die Brennstoffzufuhr zu einem Zerstäuber aufweist. An die Verdampferkammer 5 ist innerhalb des Verbrennungsraumes 7 ein Brennerrohr 8 angesetzt, das in seinem Mantel Öffnungen aufweist und das im unteren Bereich von einer Umleitschürze 9 umgeben ist, welche einen Teil der Verbrennungsgase nach unten um den Mantel der Verdampferkammer 5 ableitet. Mit Abstand von dieser Schürze 9 ist ein Isolationsring 10 angebracht, der eine Abkühlung dieser umgeleiteten Verbrennungsgase an den Wärmetauscherflächen des Kessels verhindert.

Die hier interessierende Verdampferkammer besteht nach den Fig. 2 und 3 aus einem Bodenteil 11 und einem Mantel 12, die miteinander dicht verbunden sind und einen von Ringnuten 13, 14 der beiden Teile umschlossenen Kanal 15 einschließen, in dem - in eine wärmeileitende Masse eingebettet - eine elektrische Widerstandsheizung untergebracht wird, deren Anschlußenden 16 nach einer Seite herausgeführt werden, wobei die Herausführung nach Fig. 3 über einen Seitenbund 17 und nach Fig. 4 über wieder zwischen Boden 11 und Mantel 12 eingeschlossene, einander zu Kanälen ergänzende Nuten folgt. Der Innenraum des Mantels 12 ist mehrfach abgestuft. Im oberen Randbereich dieses Mantels 12 ist eine Nut 18 zur Aufnahme des unteren Endes des Brennerrohres 8 vorgesehen, die sich am oberen Ende mit einer Abschrägung 19 nach innen erweitert, wobei das eingetzte Brennerrohr 8 durch in Bohrungen 20 eingesetzte Stifte oder Schrauben gesichert werden kann. Außenseitig sind der Mantel 12 und gemäß Fig. 2 auch der Boden 11 mit Leitrippen 21, 22 bestückt, um den Wärmeübergang von den heißen Verbrennungsgasen zu verbessern. Die zum Hohlraum 23 der Verdampferkammer weisenden Flächen des Bodens 11 und des Mantels 12 sind mit einer Oberflächenbeschichtung aus einem den Strahlungsemissionsgrad erhöhenden Material versehen. Die Verdampferkammer 5 ist am Boden des Kessels 1 mit durch Öffnungen 24 eingesetzten Schrauben befestigt.

## Patentansprüche

1. Verdampferkammer für die Verdampfung von Heizöl "extra-leicht" in Ölver dampfer-Vormischbrennem, welche Verdampferkammer (5) in Grundform einer zylindrischen Schale (11, 12) zweiteilig aus einem Unterteil (11) und einem angesetzten Mantel (12) gebildet ist, eine Bodenöffnung (6) für die Brennstoffund Luftzuführungen und im unteren Bereich eine in Ringnuten (13, 14) eingesetzte elektrische Widerstandsheizung aufweist und an deren Mantel (12) ein hohlzylindrisches, selbst Wandöffnungen aufweisendes Brennerrohr (8) ansetzbar ist, wobei äußere Leiteinrichtungen (9) einen Teil der heißen Verbrennungsgase vom Brennerrohr (8) zum Mantel (12) der Verdampferkammer (5) leiten, **dadurch gekennzeichnet, daß** der Unterteil der Verdampferkammer (5) als Boden (11) der Schale ausgebildet ist, die Ringnuten (13, 14) für die Widerstandsheizung zueinander offen im Boden (11) und Mantel (12) vorgesehen sind und miteinander einen geschlossenen Kanal (15) bilden und daß ein die Verdampferkammer (5) mit Abstand umschließender Isolationsring (10) zur Konzentration der Wärmeabgabe der heißen Verbrennungsgase auf die Verdampferkammer (5) vorgesehen ist

2. Verdampferkammer nach Anspruch 1, **dadurch gekennzeichnet , daß** der Mantel (12) der Verdampferkammer (5) mit die Wärmeübergangsfläche zu dem vom Brennerrohr (8) abgeleiteten Teil der heißen Verbrennungsgase vergrößernden Rippen (21) versehen ist.

3. Verdampferkammer nach den Ansprüchen 1 und 2, **dadurch gekennzeichnet, daß** wenigstens die Innenflächen des Bodens (11) und Mantels (12) der Verdampferkammer (5) eine den Strahlungs-Emissionsgrad erhöhende Oberflächenbeschichtung aufweisen.

## Claims

1. An evaporator chamber for the evaporation of extra-light fuel oil in oil evaporator pre-mix burners, which evaporator chamber (5) is formed in the basic form of a cylindrical dish (11, 12) in two parts consisting of a bottom part (11) and an attached jacket (12), has a bottom opening (6) for the fuel and air supplies and, in the bottom zone, an electrical resistance heating system inserted in annular grooves (13, 14), and to the jacket (12) of which there can be attached a hollow-cylindrical burner tube (8) which itself has wall openings, external guide means (9) guiding some of the hot combustion gases from the burner tube (8) to the jacket (12) of the evaporator chamber (5), **characterised in that** the bottom part of the evaporator chamber (5) is constructed as the bottom (11) of the dish, the annular grooves (13, 14) for the resistance heating system are provided in open relationship to one another in the bottom (11) and jacket (12) and together form a closed duct (15), and **in that** an insulation ring (10) enclosing the evaporator chamber (5) in spaced relationship is provided to concentrate the heat delivery of the hot combustion gases on to the evaporator chamber (5).

2. An evaporator chamber according to claim 1, **characterised in that** the jacket (12) of the evaporator chamber (5) is provided with ribs (21) which increase the heat transfer surface to that part of the hot combustion gases which is guided away from the burner tube (8).

3. An evaporator chamber according to claims 1 and 2, **characterised in that** at least the inner surfaces of the base (11) and jacket (12) of the evaporator chamber (5) have a surface coating which increases the degree of radiation emission.

## Revendications

1. Chambre de vaporisateur pour la vaporisation de fioul "extra léger" dans des brûleurs à prémélange et à vaporisateur de fioul, la chambre de vaporisateur (5) étant à la forme de base d'une coquille (11, 12) cylindrique, formée en deux parties, d'une partie inférieure (11) et d'une enveloppe (12) rapportée à elle, une ouverture de fond (6) pour les amenées de combustible et d'air et, dans la zone inférieure, présentant un chauffage par résistance électrique, inséré dans des gorges de guidage (13, 14), et sur l'enveloppe (12) de laquelle est susceptible d'être rapporté un tube de brûleur (8) cylindrique creux, présentant lui-même des ouvertures de paroi, sachant que des dispositifs de guidage extérieurs (9) guident une partie des gaz de combustion chauds, du tube de brûleur (8) vers l'enveloppe (12) de la chambre de vaporisateur (5), **caractérisée en ce que** la partie inférieure de la chambre de vaporisateur (5) est réalisée sous la forme de fond (11) de la coquille, les gorges annulaires (13, 14) prévues pour le chauffage à résistance étant prévues ouvertes l'une vers l'autre, dans le fond (11) et l'enveloppe (12), et formant ensemble un canal (15) fermé, et **en ce qu'**une bague d'isolation (10), entourant à distance la chambre de vaporisateur (5), est prévue pour concentrer la déperdition thermique des gaz de combustion chauds sur la chambre de vaporisateur (5).

2. Chambre de vaporisateur selon la revendication 1, **caractérisée en ce que** l'enveloppe (12) de la chambre de vaporisateur (5) est munie de nervures (21) grossissant la surface de transfert thermique vers la partie des gaz de combustion chauds ayant été dérivée du tube de brûleur (8).

3. Chambre de vaporisateur selon les revendications 1 et 2, **caractérisée en ce qu'**au moins les faces intérieures du fond (11) et de l'enveloppe (12) de la chambre de vaporisateur (5) présentent un revêtement de surface augmentant le degré d'émission par rayonnement.
